# EUROPÄISCHE PATENTSCHRIFT

(11) **EP 2 315 318 B1**
(45) Veröffentlichungstag und Bekanntmachung des Hinweises auf die Patenterteilung: **02.10.2013**
(21) Anmeldenummer: 10179218.2
(22) Anmeldetag: 24.09.2010
(51) Int. Cl.: H01R 13/655, H01R 24/78

(54) **Elektrische Schutzkontaktsteckdose**
Electric safety socket
Prise électrique à contact protégé

(30) Priorität: 24.10.2009 DE 102009050595
(43) Veröffentlichungstag der Anmeldung: 27.04.2011
(73) Patentinhaber: Berker GmbH & Co. KG, 58579 Schalksmühle (DE)
(72) Erfinder: Klauer, Wilfried, 58091, Hagen (DE); Diegmann, Rolf Dieter, 58759, Schalksmühle (DE)

(56) Entgegenhaltungen:
- EP-A1- 1 610 422
- EP-A1- 1 848 015
- CH-A5- 689 927
- DE-U1-202006 006 105
- US-B1- 6 341 981

## Beschreibung

Die vorliegende Erfindung geht von einer gemäß Oberbegriff des Hauptanspruches konzipierten elektrischen Schutzkontaktsteckdose aus.

Derartige elektrische Schutzkontaktsteckdosen sind insbesondere dafür vorgesehen, nach Bedarf über einen entsprechend ausgebildeten einsteckbaren Schutzkontaktstecker und gegebenenfalls eine daran angeschlossene elektrische Leitung eine leicht wieder trennbare elektrisch leitende Verbindung zu einem Verbraucher herzustellen. Mittlerweile sind auch Schutzkontaktsteckdosen bekannt geworden, welche mit einer Schalteinrichtung versehen sind, um zusätzliche Funktionalitäten zu eröffnen.

Eine dem Oberbegriff des Hauptanspruches entsprechende elektrische Schutzkontaktsteckdose ist durch die DE 20 2006 006 105 U1 bekannt geworden. Diese elektrische Schutzkontaktsteckdose weist ein die Kontaktteile zur Kontaktierung des Steckerteils und der anzuschließenden elektrischen Leitungen des Stromversorgungsnetzes des Gebäudes aufweisendes Sockelteil auf, an welchem ein Steckdosenzentralstück befestigbar ist. Außerdem weist die elektrische Schutzkontaktsteckdose eine Schalteinrichtung auf, über welche zusätzliche Funktionen ein- und/oder ausgeschaltet werden können, und wobei die Schutzkontaktsteckdose mit einem den Erdungsbügel und die zur Kontaktierung der Steckerstifte sowie der elektrischen Leitungen vorgesehenen Kontaktteilen aufnehmenden Sockelteil versehen ist, an welchem ein zur Aufnahme des anzuschließenden Steckers vorgesehenes Steckdosenzentralstück befestigt ist. Die Schalteinrichtung weist eine am Steckdosenzentralstück festlegbare Leiterplatte auf, die über Anschlusselemente elektrisch leitend mit den zugehörigen Kontaktteilen des Sockelteiles in Verbindung steht.

Des Weiteren ist durch die EP 1 610 422 A1 ist eine elektrische Schutzkontaktsteckdose bekannt geworden, die zur Kontaktierung der Steckerstifte sowie der elektrischen Kabel Kontaktteile aufweist, die im Sockelteil angeordnet sind. Außerdem ist ein Tragring vorhanden. Am Tragring ist ein Steckdosenzentralstück befestigt, welches zumindest ein Lichtleitelement und zumindest ein Leuchtmittel aufweist. Zudem ist das Steckdosenzentralstück in zumindest einem seiner Kantenbereiche zur Festlegung eines Lichtleitelementes vorgesehen, wozu ein Einschubkanal dient. Das Steckdosenzentralstück weist zudem in einem seiner Kantenbereiche eine Aussparung zum Durchtritt zumindest eines Lichtleitelementes auf.

Zudem ist durch die EP 1 848 015 A1 ein elektrisches/elektronisches Installationsgerät der Gebäudesystemtechnik bekannt geworden, auf dessen Oberseite alle zur Bedienung notwendigen Funktionselemente angeordnet sind. Zu dem Zweck ein elektrisches/elektronisches Installationsgerät zu schaffen, das nicht nur hinsichtlich seines in die Installationsdose hineinragenden Bereiches besonders kompakt ausgeführt ist und somit bei seiner Installation eine besonders einfache und kostengünstige Handhabung ermöglicht, sondern darüber hinaus hinsichtlich der Verwendung verschiedener Applikationen besonders variabel ausgestaltet ist, sind auf der Unterseite ein- und derselben ersten Leiterplatte sowohl die für die jeweilige Applikation notwendigen, als auch ein erster Teil der für den Betrieb in einem Bussystem notwendigen Funktionsbauteile angeordnet, und steht die erste Leiterplatte elektrisch leitend mit einer zweiten Leiterplatte in Verbindung, auf welcher der zweite Teil der für den Betrieb im Bussystem notwendigen Funktionsbauteile angeordnet sind, und steht die zweite Leiterplatte mit einer, der Oberseite der ersten Leiterplatte zugeordneten, Anzeigeeinrichtung in Verbindung. Dieses elektrische/elektronische Installationsgerät stellt keine Schutzkontaktsteckdose dar.

Außerdem ist durch die CH 689 927 A5 eine Sicherheitssteckdose bekannt geworden, dessen Steckkontakte mit einer auf Fehlerstrom oder Differenzstrom ansprechende Schutzeinrichtung verbunden sind. Diese Sicherheitssteckdose ist insbesondere für Unterputzmontage in Feuchträumen vorgesehen. Für das Einschalten der Schutzeinrichtung ist ein Kontaktträger aus einer kontaktfreien Stellung in eine Kontaktschließstellung bewegbar und in dieser Stellung elektromagnetisch sicherbar. Bei Auftreten eines eine Schaltelektronik aktivierenden Fehler- oder Differenzstroms ist die elektromagnetische Sicherung zur Rückführung des Kontaktträgers in seine kontaktfreie Stellung, und damit für das Ausschalten der Schutzeinrichtung lösbar. Der Kontaktträger ist als Doppelhebel mit einem gabelförmigen Kontaktabschnitt ausgebildet und an einem Schieber schwenkbar gelagert, wobei der Hebelarm mit einer Rückholfeder verbunden ist. Zur Realisierung einer solchen Sicherheitssteckdose ist eine aufwendige Elektromechanik notwendig, was in vielen Fällen nicht erwünscht ist.

Zudem ist durch die US 6 341 981 B1 ein elektrisches Steckdosensystem bekannt geworden, welches Einrast-Einbau und Ausrast-Entfernen von Steckdosen- und Schaltermodulen ohne Hochvolt-Leitern ausgesetzt zu sein, erlaubt. Das System beinhaltet eine elektrische Dose, eine Schalttafel, ein Steckdosen- oder Schaltermodul und eine entsprechende Frontplatte. Die Rückseite der Schalttafel hat Befestigungspunkte zur Führung eines Stromkabels durch den rückwärtigen Teil der Dose. Die Vorderseite der Schalttafel weist eine Halterung für ein Steckdosen- oder Steckermodul auf. Die Schalttafel sorgt für Isolierung und elektrische Verbindung des beiliegenden Stromkabels an das Modul. Modulkontakte stellen die elektrische Verbindung zu den Schalttafelkontakten her. Die Schalttafelhalterung weist Schutzstrukturen auf, die ein versehentliches Berühren und Kurzschließen der Schalttafelkontakte verhindert.

Der vorliegenden Erfindung liegt deshalb die Aufgabe zugrunde, eine elektrische Schutzkontaktsteckdose zu schaffen, bei der eine Schalteinrichtung auf einfache Art und Weise im Umfeld des Steckdosenzentralstückes angeordnet werden kann und durch welche auf einfache Art und Weise über die Schalteinrichtung der Schutzkontaktsteckdose auch entfernt angeordnete Verbraucher, wie Heizungsanlage, Beleuchtungseinrichtungen, Jalousieantriebe usw. durch das Aussenden von Daten und/oder Telegrammen in ihrer Funktion beeinflusst werden können.

Diese Aufgabe wird durch die im Hauptanspruch angegebenen Merkmale gelöst.

Bei einer solchermaßen ausgebildeten elektrischen Schutzkontaktsteckdose ist besonders vorteilhaft, dass die Daten und/oder Telegramme über das Stromversorgungsnetz des Gebäudes und/oder funkbasiert gesendet werden können. Weiterhin ist besonders vorteilhaft, dass die Schalteinrichtung die zur Erzeugung der Daten und/oder Telegramme notwendige elektronische Baueinheit und ein oder mehrere Tastschaltelemente auf ein und derselben elektrischen Leiterplatte aufweist.

Vorteilhaft ist zudem, dass die Schalteinrichtung, ohne dass wesentliche Änderungen am Steckdosenzentralstück der elektrischen Schutzkontaktsteckdose notwendig werden, je nach Bedarf diesem zugeordnet werden kann.

Weitere vorteilhafte Ausgestaltungen sind in den Unteransprüchen angegeben. Anhand zweier in den Zeichnungen näher dargestellter Ausführungsbeispiele sei der erfindungsgemäße Gegenstand näher erläutert. Dabei zeigen:
- Fig. 1:: räumlich gemäß erstem Ausführungsbeispiel eine elektrische Schutzkontaktsteckdose in Explosionsdarstellung;
- Fig. 2:: eine Unteransicht der gemäß Figur 1 ausgeführten Schutzkontaktsteckdose ohne Rahmen und Steckdosenzentralstück;
- Fig. 3:: einen Vollschnitt durch die elektrische Schutzkontaktsteckdose gemäß Figur 2 entsprechend Linie A - A;
- Fig. 4:: räumlich gemäß zweitem Ausführungsbeispiel eine elektrische Schutzkontaktsteckdose in Explosionsdarstellung.

Wie aus den Zeichnungen hervorgeht, besteht eine solche elektrische Schutzkontaktsteckdose hauptsächlich aus einem, den Erdungsbügel 1 und die zur Kontaktierung der Steckerstifte, sowie der elektrischen Leitungen notwendigen Kontaktteile 2 aufnehmenden Sockelteil 3, an welchem ein Steckdosenzentralstück 4 befestigbar ist. Außerdem ist dem Steckdosenzentralstück 4 eine Leiterplatte 5 zugeordnet, die mit einem Tastschaltelement 6 und einer zur Aussendung von Daten und/oder Telegrammen vorgesehenen elektronischen Baueinheit 7 bestückt ist. Selbstverständlich können bei Bedarf auch mehrere Tastschaltelemente 6 auf der elektrischen Leiterplatte 5 angebracht werden. Die elektronische Baueinheit 7 ist chipartig ausgeführt, wobei diese elektronische Baueinheit 7 zum leitungsgebundenen Aussenden bzw. Empfangen von Daten und/oder Telegrammen vorgesehen ist. Über zwei als federnde Kontaktstifte ausgeführte Anschlusselemente 8 steht die elektrische Leiterplatte 5 elektrisch leitend mit den zugehörigen Kontaktteilen 2 des Sockelteils 3 in Verbindung. Um auf einfache Art und Weise eine elektrische Verbindung zwischen der Leiterplatte 5 und den zugehörigen Kontaktteilen 2 zu realisieren, sind der Unterseite des Sockelteils 3 zwei Zusatzkontaktelemente 16 zugeordnet, die jeweils einerseits elektrisch leitend mit einem Kontaktteil 2 des Sockelteils 3 und andererseits mit dem Endbereich eines als federnder Kontaktstift ausgeführten Anschlusselement 8 in Verbindung steht. Die Federwirkung der Anschlusselemente 8 wird durch die jeweilige Zuordnung einer Schraubendruckfeder S erreicht, welche sich jeweils einerseits an einem zugehörigen Kontaktplatz der elektrischen Leiterplatte 5 abstützen und welche andererseits an dem anderen Endbereich des zugehörigen, als federnder Kontaktstift ausgeführten Anschlusselement 8 in Anlage stehen.

Wie des weiteren aus den Figuren hervorgeht, ist die Schalteinrichtung mit ihrer elektrischen Leiterplatte 5 einem separaten Gehäuseteil 9 zugeordnet. Das Gehäuseteil 9 ist als Gehäusesockel ausgebildet, auf welchem die Unterseite der elektrischen Leiterplatte 5 aufliegt und welches mit seiner offenen Oberseite der Unterseite des Steckdosenzentralstückes 4 zugeordnet ist, wobei angeformte Anlagestege des Gehäuseteiles 9 an der Unterseite des Steckdosenzentralstückes 4 zur Anlage kommen. An die Unterseite des Gehäuseteils 9 sind zwei Führungsdome F angeformt, die jeweils ein als federnder Kontaktstift ausgebildetes Anschlusselement 8 sowie die zugehörige Schraubendruckfeder S aufnehmen.

Wie insbesondere aus Figur 1 hervorgeht, sind gemäß erstem Ausführungsbeispiel an das Gehäuseteil 9 mehrere Rastelemente 10 angeformt, welche haltend mit entsprechend ausgeführten Rastbereichen 11 des Steckdosenzentralstückes 4 zusammenwirken, wie ebenfalls insbesondere aus Figur 1 hervorgeht. Das Gehäuseteil 9 weist eine den Steckertopf des Steckdosenzentralstückes 4 umfassende Durchtrittsöffnung D auf, wobei die Leiterplatte 5 ebenfalls den Steckdosentopf des Steckdosenzentralstückes 4 umgebend, also ringartig ausgebildet ist.

Wie insbesondere aus Figur 4 hervorgeht, sind gemäß zweitem Ausführungsbeispiel an das Gehäuseteil 9 mehrere Schraubösen 17 angeformt, über welche mittels Schrauben 18 das Gehäuseteil 9 haltend an die Unterseite des Steckdosenzentralstückes 4 angeschraubt wird, wie ebenfalls insbesondere aus Figur 4 hervorgeht. Das Gehäuseteil 9 weist im Wesentlichen eine rechteckförmige Ausbildung auf und ist mit einer seiner Schmalseiten dem Steckertopf des Steckdosenzentralstückes 4 zugeordnet. Die Leiterplatte 5 ist ebenfalls im Wesentlichen rechteckförmig ausgebildet und mit zwei Tastschaltelementen 6 und einer elektronischen Baueinheit 7 bestückt.

Bei beiden Ausführungsbeispielen ist zur Betätigung des auf der Leiterplatte 5 angeordneten Tastschaltelementes 6 bzw. der auf der Leiterplatte 5 angeordneten Tastschaltelemente 6 ein als Betätigungstaste ausgeführtes Betätigungselement 12 vorgesehen. Bei Bedarf können selbstverständlich auch mehrere Betätigungselemente 12 vorgesehen werden. Das Betätigungselement 12 ist als rechteckförmige Betätigungstaste ausgeführt und längsverschieblich in einer entsprechenden Ausnehmung des Steckdosenzentralstückes 4 angeordnet, wie insbesondere aus Figur 1 hervorgeht. Zur Befestigung der elektrischen Schutzkontaktsteckdose am Einbauort sind wie üblich die Tragplatte 13 und zwei Befestigungskrallen 14 vorgesehen. Außerdem ist wie üblich das Steckdosenzentralstück 4 von einem Rahmen 15 umgeben.

Wie insbesondere aus Figur 4 hervorgeht, weist der beim zweiten Ausführungsbeispiel zur Anwendung kommende Rahmen abweichend vom üblichen Standard eine rechteckförmige, in einer Richtung über die Tragplatte 13 hinausragenden Rahmen 15 und ein entsprechend ausgeführtes, ebenfalls größeres Steckdosenzentralstück 4 auf. Diese Abmessungen sind insbesondere deshalb gewählt, um im Vergleich zum ersten Ausführungsbeispiel ein größer dimensioniertes Betätigungselement 12 verwenden zu können.

Wie bereits erwähnt, sind bei beiden Ausführungsbeispielen im Sockelteil 3 Kontaktteile 2 angeordnet, die zur Kontaktierung der Steckerstifte des einzuführenden Steckers und der elektrischen Leitungen des Stromversorgungsnetzes des Gebäudes (der Einfachheit halber nicht dargestellt) vorgesehen sind. Zur Kontaktierung der elektrischen Leitungen sind diese elektrischen Kontaktteile 2 mit sogenannten Federklemmen ausgerüstet. Über die beiden Anschlusselemente 8, die beiden Schraubendruckfedern S und die beiden Zusatzkontaktelemente 16 steht die elektrische Leiterplatte 5 elektrisch leitend mit zwei der im Sockelteil 3 angeordneten Kontaktteile 2 in Verbindung, siehe insbesondere Figur 1 und Figur 4.

Wird vom Benutzer das Tastschaltelement 6 bzw. die Tastschaltelemente 6 durch Betätigung der zugehörigen Betätigungselemente 12 betätigt, wird dadurch in der elektronischen Baueinheit 7 ein zur Funktionsbeeinflussung notwendiges Telegramm erzeugt, welches über zumindest eine elektrische Leitung des Stromversorgungsnetzes des Gebäudes an die angeschlossenen Verbraucher (der Einfachheit halber nicht dargestellt) weitergegeben wird. Zumindest ein an das Stromversorgungsnetz des Gebäudes angeschlossener Verbraucher weist eine solche Telegramme auswertende Auswerteeinheit auf, so dass dieser Verbraucher in seiner Funktion entsprechend beeinflusst wird. Die Verbraucher können dabei z. B. als Leuchte, Jalousiemotor, Markisenmotor, Heizeinrichtung usw. ausgeführt sein.

Selbstverständlich können die Daten und/oder Telegramme, welche von der elektronischen Baueinheit 7 erzeugt werden auch funkbasiert ausgesendet werden, wenn die elektronische Baueinheit 7 mit einem Funksender ausgerüstet ist, wobei dann die Verbraucher mit einer entsprechenden Funkauswerteeinheit versehen sein müssen.

## Patentansprüche

1. Elektrische Schutzkontaktsteckdose die zur Aufnahme zumindest eines Steckers vorgesehen ist, wobei die Schutzkontaktsteckdose eine Schalteinrichtung aufweist, über welche zusätzliche Funktionen ein- und/oder ausgeschaltet werden können, und wobei die Schutzkontaktsteckdose mit einem den Erdungsbügel (1) und die zur Kontaktierung der Steckerstifte sowie der elektrischen Leitungen vorgesehenen Kontaktteilen (2) aufnehmenden Sockelteil (3) versehen ist, an welchem ein zur Aufnahme des anzuschließenden Steckers vorgesehenes Steckdosenzentralstück (4) befestigt ist und wobei die Schalteinrichtung eine am Steckdosenzentralstück (4) festlegbare Leiterplatte (5) aufweist, die über Anschlusselemente (8) elektrisch leitend mit den zugehörigen Kontaktteilen (2) des Sockelteiles (3) in Verbindung steht, **dadurch gekennzeichnet, dass** auf der Leiterplatte (5) zumindest ein Tastschaltelement (6) und eine zur Aussendung von Daten und/oder Telegrammen vorgesehene elektronische Baueinheit (7) vorhanden sind und dass die Schalteinrichtung mit ihrer Leiterplatte (5) von einem separaten Gehäuseteil (9) aufgenommen ist und dass zumindest ein mit einem Tastschaltelement (6) zusammenwirkendes Betätigungselement (12) der Schalteinrichtung verschieblich im Steckdosenzentralstück (4) geführt ist.

2. Elektrische Schutzkontaktsteckdose nach Anspruch 1, **dadurch gekennzeichnet, dass** das die Schalteinrichtung aufnehmende separate Gehäuseteil (9) einstückig mit zumindest einem Rastelement (10) versehen ist, welches haltend mit zumindest einem entsprechend ausgeführten Rastbereich (11) des Steckdosenzentralstückes (4) zusammenwirkt.

3. Elektrische Schutzkontaktsteckdose nach einem der Ansprüche 1 bis 2, **dadurch gekennzeichnet, dass** das die Schalteinrichtung aufnehmende separate Gehäuseteil (9) einstückig mit zumindest einer Schrauböse (17) versehen ist, über welche das Gehäuseteil (9) über zumindest eine Schraube (18) haltend am Steckdosenzentralstück (4) befestigbar ist.

4. Elektrische Schutzkontaktsteckdose nach einem der Ansprüche 1 bis 3, **dadurch gekennzeichnet, dass** das Gehäuseteil (9) als Gehäusesockel ausgebildet ist, welcher die Leiterplatte (5) aufnimmt und mit seiner offenen Oberseite der Unterseite des Steckdosenzentralstückes (4) zugeordnet ist.

5. Elektrische Schutzkontaktsteckdose nach einem der Ansprüche 1 bis 4, **dadurch gekennzeichnet, dass** das Gehäuseteil (9) eine den Steckertopf des Steckdosenzentralstückes (4) umfassende Durchtrittsöffnung (D) aufweist.

6. Elektrische Schutzkontaktsteckdose nach einem der Ansprüche 1 bis 5, **dadurch gekennzeichnet, dass** die Leiterplatte (5) zumindest ringabschnittartig ausgebildet ist.

7. Elektrische Schutzkontaktsteckdose nach einem der Ansprüche 1 bis 6, **dadurch gekennzeichnet, dass** zumindest ein die elektrisch leitende Verbindung zwischen der Leiterplatte (5) und den zugehörigen Kontaktteilen (2) herstellendes Anschlusselement (8) als federnder Kontaktstift ausgeführt ist.

8. Elektrische Schutzkontaktsteckdose nach einem der Ansprüche 1 bis 7, **dadurch gekennzeichnet, dass** zumindest ein die elektrisch leitende Verbindung zwischen der Leiterplatte (5) und den zugehörigen Kontaktteilen (2) herstellendes Anschlusselement (8) als elektrische Leitung ausgeführt ist.

9. Elektrische Schutzkontaktsteckdose nach einem der Ansprüche 1 bis 8, **dadurch gekennzeichnet, dass** zur Herstellung der elektrisch leitenden Verbindung zwischen der Leiterplatte (5) und den zugehörigen Kontaktteilen (2) zumindest ein Anschlusselement (8) und ein Zusatzkontaktelement (16) Verwendung findet.

10. Elektrische Schutzkontaktsteckdose nach einem der Ansprüche 1 bis 9, **dadurch gekennzeichnet, dass** die zur Aussendung von Daten und/oder Telegrammen vorgesehene elektronische Baueinheit (7) zur Aussendung von leitungsgebundenen Daten und/oder Telegrammen vorgesehen ist.

11. Elektrische Schutzkontaktsteckdose nach einem der Ansprüche 1 bis 10, **dadurch gekennzeichnet, dass** die zur Aussendung von Daten und/oder Telegrammen vorgesehene elektronische Baueinheit (7) zur Aussendung von funkbasierten Daten und/oder Telegrammen vorgesehen ist.

## Claims

1. Electrical grounding-type outlet provided for receiving at least one plug, whereby the grounding-type outlet has a switching facility by means of which additional functions can be activated and/or deactivated, and whereby the grounding-type outlet is provided with a base constituent (3) which is intended for receiving the grounding clip (1) and the contact elements (2) for establishing contact between the plug pins and the electric wires, and to which is attached a central outlet section (4) intended for receiving the plug to be connected, and whereby the switching facility has a printed circuit board (5) which can be allocated to the central outlet section (4) and which is connected in an electrically conductive manner to the associated contact elements (2) of the base constituent (3) by way of terminal elements (8), **characterised in that** at least one key switch section (6) and an electronic unit (7) intended for sending out data and/or telegrams are provided on the printed circuit board (5) and that the switching facility with its printed circuit board (5) is accommodated in a separate housing section (9) and that at least one actuating element (12) of the switching facility that interacts with a key switch element (6) is guided in a sliding fashion in the central outlet section (4).

2. Electrical grounding-type outlet according to Claim 1, **characterised in that** the separate housing section (9) accommodating the switching facility is integrally provided with at least one snap-in element (10) which interacts in a retaining manner with at least one correspondingly designed latching zone (11) of the central outlet section (4).

3. Electrical grounding-type outlet according to either Claim 1 or Claim 2, **characterised in that** the separate housing section (9) accommodating the switching facility is integrally provided with at least one screw eyelet (17) by means of which the housing section (9) can be affixed to the central outlet section (4) in a retaining manner by way of at least one screw (19).

4. Electrical grounding-type outlet according to any of Claims 1 to 3, **characterised in that** the housing section (9) is designed as a housing base which accommodates the printed circuit board (5) and is allocated with its open upper side to the bottom side of the central outlet section (4).

5. Electrical grounding-type outlet according to any of Claims 1 to 4, **characterised in that** the housing section (9) has an opening (D) encompassing the plug casing of the central outlet section (4).

6. Electrical grounding-type outlet according to any of Claims 1 to 5, **characterised in that** the printed circuit board (5) is at least of an annular section type.

7. Electrical grounding-type outlet according to any of Claims 1 to 6, **characterised in that** at least one terminal element (8) establishing the electrically conductive connection between the printed circuit board (5) and the associated contact elements (2) is designed as a resilient elastic contact pin.

8. Electrical grounding-type outlet according to any of Claims 1 to 7, **characterised in that** at least one terminal element (8) establishing the electrically conductive connection between the printed circuit board (5) and the associated contact elements (2) is designed as an electric line.

9. Electrical grounding-type outlet according to any of Claims 1 to 8, **characterised in that** at least one terminal element (8) and a supplementary contact element (16) are utilised for the purpose of establishing the electrically conductive connection between the printed circuit board (5) and the associated contact elements (2).

10. Electrical grounding-type outlet according to any of Claims 1 to 9, **characterised in that** the electronic unit (7) provided for the purpose of sending out data and/or telegrams is provided for transmitting line-connected data and/or telegrams.

11. Electrical grounding-type outlet according to any of Claims 1 to 10, **characterised in that** the electronic unit (7) provided for the purpose of sending out data and/or telegrams is provided for sending out wireless-based data and/or telegrams.

## Revendications

1. Prise de courant électrique femelle à contact de protection prise de terre, prévue pour accueillir au moins une fiche ou prise mâle, la prise de courant femelle à contact de protection prise de terre présentant un dispositif de commutation permettant d'activer et/ou de désactiver des fonctions supplémentaires, et la prise de courant femelle à contact de protection prise de terre présentant un élément socle (3) accueillant l'étrier de mise à la terre (1) et les éléments de contact (2) prévus pour entrer en contact avec les broches de la fiche ou prise mâle et les lignes électriques, socle sur lequel est fixée une partie centrale (4) de la prise de courant électrique femelle, prévue pour accueillir la fiche ou prise mâle devant être branchée, et le dispositif de commutation présentant une carte à circuits imprimés (5) pouvant être fixée sur la partie centrale (4) de la prise de courant électrique femelle, carte à circuits imprimés reliée par l'intermédiaire d'éléments de connexion (8) aux éléments de contact (2) correspondants de l'élément socle (3) de telle sorte qu'il y a passage de courant, **caractérisée en ce que** la carte à circuits imprimés (5) comporte au moins un élément de commutation tactile (6) et un élément intégré électronique (7) prévu pour l'émission de données et/ou de télégrammes, et **en ce que** le dispositif de commutation, avec sa carte à circuits imprimés (5), soit pris en charge par un élément de boîtier séparé (9), et **en ce que** au moins un élément d'actionnement (12) agissant ensemble avec un élément de commutation tactile (6) du dispositif de commutation est agencé de manière déplaçable dans la partie centrale (4) de la prise de courant électrique femelle.

2. Prise de courant électrique femelle à contact de protection prise de terre selon la revendication 1, **caractérisée en ce que** l'élément de boîtier séparé (9) accueillant le dispositif de commutation est muni en une pièce d'au moins un élément d'encliquetage (10) agissant en commun avec un domaine d'encliquetage (11), de conformation correspondante, de la partie centrale (4) de la prise de courant électrique femelle.

3. Prise de courant électrique femelle à contact de protection prise de terre selon l'une des revendications 1 ou 2, **caractérisée en ce que** l'élément de boîtier séparé (9) accueillant le dispositif de commutation est muni en une pièce d'au moins un oeillet à vis (17) par l'intermédiaire duquel l'élément de boîtier (9) peut être fixé à la partie centrale (4) de la prise de courant électrique femelle par l'intermédiaire d'au moins une vis (18).

4. Prise de courant électrique femelle à contact de protection prise de terre selon l'une des revendications 1 à 3, **caractérisée en ce que** l'élément de boîtier (9) est conçu en socle accueillant la carte à circuits imprimés (5) et dont le dessus ouvert est attribué au dessous de la partie centrale (4) de la prise de courant électrique femelle.

5. Prise de courant électrique femelle à contact de protection prise de terre selon l'une des revendications 1 à 4, **caractérisée en ce que** l'élément de boîtier (9) présente une ouverture de passage (D) englobant la cuvette de la partie centrale (4) de la prise de courant électrique femelle.

6. Prise de courant électrique femelle à contact de protection prise de terre selon l'une des revendications 1 à 5, **caractérisée en ce que** la carte à circuits imprimés (5) est formée au moins en section de cercle.

7. Prise de courant électrique femelle à contact de protection prise de terre selon l'une des revendications 1 à 6, **caractérisée en ce que** au moins un élément de connexion (8) établissant la relation conductrice de courant entre la carte à circuits imprimés (5) et les éléments de contact (2) correspondants est réalisé sous forme de broche de contact faisant ressort.

8. Prise de courant électrique femelle à contact de protection prise de terre selon l'une des revendications 1 à 7, **caractérisée en ce que** au moins un élément de connexion (8) établissant la relation conductrice de courant entre la carte à circuits imprimés (5) et les éléments de contact (2) correspondants est réalisé sous forme de ligne électrique.

9. Prise de courant électrique femelle à contact de protection prise de terre selon l'une des revendications 1 à 8, **caractérisée en ce que** sont utilisés pour l'établissement de la relation conductrice de courant entre la carte à circuits imprimés (5) et les éléments de contact (2) correspondants au moins un élément de connexion (8) et un élément de contact supplémentaire (16).

10. Prise de courant électrique femelle à contact de protection prise de terre selon l'une des revendications 1 à 9, **caractérisée en ce que** l'élément intégré électronique (7) prévu pour l'émission de données et/ou de télégrammes est prévu pour l'émission de données et/ou de télégrammes par câbles ou lignes.

11. Prise de courant électrique femelle à contact de protection prise de terre selon l'une des revendications 1 à 10, **caractérisée en ce que** l'élément intégré électronique (7) prévu pour l'émission de données et/ou de télégrammes est prévu pour l'émission de données et/ou de télégrammes par radio.
